# EUROPÄISCHE PATENTSCHRIFT

(11) **EP 3 956 947 B1**
(45) Veröffentlichungstag und Bekanntmachung des Hinweises auf die Patenterteilung: **01.05.2024**
(21) Anmeldenummer: 20715348.7
(22) Anmeldetag: 27.03.2020
(51) Int. Cl.: H01R 4/48

(54) **ELEKTRISCHE ANSCHLUSSKLEMME**
ELECTRICAL CONNECTION TERMINAL
BORNE ÉLECTRIQUE

(30) Priorität: 16.04.2019 DE 102019109974
(43) Veröffentlichungstag der Anmeldung: 23.02.2022
(73) Patentinhaber: Phoenix Contact GmbH & Co. KG, 32825 Blomberg (DE)
(72) Erfinder: BERGHAHN, Kevin, 32825 Blomberg (DE)
(86) Internationale Anmeldenummer: PCT/EP2020/058748
(87) Internationale Veröffentlichungsnummer: WO 2020/212120

(56) Entgegenhaltungen:
- EP-A1- 2 947 718
- EP-A1- 3 116 065
- DE-A1-102010 025 930
- DE-U1-202013 100 740

## Beschreibung

Die Erfindung betrifft eine elektrische Anschlussklemme zum Anschließen eines Leiters, welche eine Stromschiene, eine Klemmfeder, mittels welcher der Leiter in einem geklemmten Zustand gegen die Stromschiene geklemmt ist, und ein Betätigungselement, mittels welchem die Klemmfeder von dem geklemmten Zustand in einen nicht geklemmten Zustand überführbar ist, aufweist.

Derartige Anschlussklemmen weisen üblicherweise eine einen Halteschenkel und einen Klemmschenkel aufweisende Schenkelfeder auf, wobei ein in die Anschlussklemme eingeführter Leiter mittels des Klemmschenkels gegen die Stromschiene klemmbar ist. Werden insbesondere flexible Leiter geklemmt, so muss die Klemmfeder bereits vor einem Einführen des Leiters mittels des Betätigungselements betätigt werden, um die Klemmfeder bzw. den Klemmschenkel von der Stromschiene wegzuverschwenken, damit der Leiter in den Zwischenraum zwischen der Stromschiene und der Klemmfeder eingeführt werden kann. Lediglich bei starren und damit stabilen Leitern kann der Leiter genügend Kraft auf die Klemmfeder bzw. den Klemmschenkel der Klemmfeder aufbringen, um den Klemmschenkel von der Stromschiene wegverschwenken zu können, ohne dass hierfür das Betätigungselement durch einen Benutzer betätigt werden muss. Bei flexiblen Leitern muss der Benutzer zunächst durch Betätigen des Betätigungselements die Klemmfeder von der Stromschiene wegverschwenken, damit der flexible Leiter eingeführt und geklemmt werden kann. Das Betätigen des Betätigungselementes von dem Benutzer erschwert die Montage bzw. das Anschließen des Leiters für den Benutzer, da die Handhabung umständlich ist und auch der Zeitaufwand steigt.

DE202013100740U1 offenbart eine elektrische Drahtverbindungsklemme, bei der ein Gehäuse ein umgebogenes Federblatt hält, von dem ein Schenkel so angepasst ist, dass er ein elektrisches Drahtende festklemmt, wobei das Gehäuse ferner einen drehbaren Anschlag für den eingeführten Draht hält, wobei der Anschlag auch einen Zahn aufweist, der den Klemmschenkel der Feder in einer offenen Position halten kann, wodurch die Drehung des Anschlags unter dem Druck eines eingeführten Drahtendes den Klemmschenkel der Feder freigibt, um den Draht in Verbindungsposition zu klemmen.

Der Erfindung liegt daher die Aufgabe zu Grunde, eine elektrische Anschlussklemme zur Verfügung zu stellen, bei welcher das Anschließen von flexiblen Leitern vereinfacht werden kann.

Die Aufgabe wird erfindungsgemäß mit den Merkmalen des unabhängigen Anspruchs gelöst. Zweckmäßige Ausgestaltungen und vorteilhafte Weiterbildungen der Erfindung sind in den Unteransprüchen angegeben.

Die elektrische Anschlussklemme gemäß der Erfindung zeichnet sich dadurch aus, dass die Klemmfeder als Blattfeder ausgebildet ist und dass ein Aufnahmeelement vorgesehen ist, an welchem die Blattfeder befestigt ist, wobei das Aufnahmeelement ein Halteelement aufweist, an welchem die Klemmfeder in dem nicht geklemmten Zustand gehalten ist und von welchem die Klemmfeder in dem geklemmten Zustand gelöst ist, wobei das Halteelement zum Lösen der Klemmfeder aus dem Halteelement verschwenkbar ist, wobei das Halteelement eine Druckfläche aufweist, welche zur Ausführung der Verschwenkbewegung mittels des anzuschließenden Leiters betätigbar ist.

Mittels der erfindungsgemäßen Anschlussklemme kann nunmehr auch ein flexibler Leiter ohne die Betätigung des Betätigungselements in der Anschlussklemme angeschlossen und gegen die Stromschiene geklemmt werden. Die Klemmfeder ist nicht als Schenkelfeder, sondern als Blattfeder ausgebildet, welche länglich ausgebildet ist. Die Klemmfeder weist damit eine blattförmige bzw. streifenförmige Kontur auf. An einem ersten Endabschnitt weist die als Blattfeder ausgebildete Klemmfeder einen Befestigungsbereich auf, über welchen die Klemmfeder an einem Aufnahmeelement befestigt ist. An einem dem ersten Endabschnitt gegenüberliegenden zweiten Endabschnitt weist die Klemmfeder einen Klemmbereich auf, welcher im geklemmten Zustand einen direkten Kontakt mit dem Leiter hat, um den Leiter gegen die Stromschiene zu klemmen. Das Aufnahmeelement, an welchem die Klemmfeder mit ihrem ersten Endabschnitt befestigt ist, weist ein Halteelement auf, an welchem die Klemmfeder mit ihrem zweiten Endabschnitt im nicht geklemmten Zustand derart gehalten ist dass die Klemmfeder insbesondere mit ihrem den Klemmbereich ausbildenden zweiten Endabschnitt von der Stromschiene wegverschwenkt ist, so dass der Leiter, insbesondere ein flexibler Leiter in den dadurch ausgebildeten Zwischenraum zwischen der Stromschiene und der Klemmfeder eingeführt werden kann, ohne dass die Klemmfeder zuvor mit dem Betätigungselement betätigt werden muss. Das Halteelement weist eine Druckfläche auf, welche im Einführbereich des Leiters in die Anschlussklemme angeordnet ist, so dass der Leiter beim Einführen in die Anschlussklemme gegen die Druckfläche stößt. Durch die Aufbringung einer Druckkraft mittels des Leiters auf die Druckfläche kann das Halteelement in eine Verschwenkbewegung versetzt werden, so dass das Halteelement in Einführungsrichtung des Leiters wegverschwenkt wird. Durch die Verschwenkbewegung des Halteelements, kann die Klemmfeder von dem Halteelement gelöst werden, so dass sich die Klemmfeder mit ihrem Klemmbereich in Richtung des eingeführten Leiters bewegen kann, insbesondere verschwenken kann, und dadurch den eingeführten Leiter gegen die Stromschiene klemmen kann. Durch diesen speziellen Mechanismus kann ein Anschließen eines flexiblen Leiters besonders einfach alleine durch die Einführbewegung des Leiters erfolgen, ohne dass ein Benutzer weitere Elemente, wie beispielsweise das Betätigungselement, an der Anschlussklemme betätigen muss. Dies erleichtert die Handhabung der Anschlussklemme und spart auch Zeit beim Anschließen eines Leiters. Um den anzuschließenden Leiter wieder aus dem geklemmten Zustand zu lösen, kann mittels des Betätigungselements die Klemmfeder mit ihrem Klemmbereich zurück in Richtung des Halteelements verschwenkt werden und an dem Halteelement positionssicher festgelegt, insbesondere verrastet werden.

Das Aufnahmeelement weist bevorzugt eine Aufnahmetasche auf, in welcher die Klemmfeder eingelegt sein kann, wobei an der Aufnahmetasche ein federelastisch ausgebildeter Steg angeformt sein kann, an welchem das Halteelement angeordnet sein kann. Die Aufnahmetasche ist vorzugsweise derart ausgebildet, dass diese die in die Aufnahmetasche eingelegte Klemmfeder umfangsseitig umschließt, so dass die Klemmfeder positionssicher in der Aufnahmetasche gehalten sein kann. An diese Aufnahmetasche kann ein federelastischer Steg angeformt sein, an dessen Ende das Halteelement angeordnet sein kann. Durch diesen federelastischen Steg ist eine Federbewegung des Halteelements relativ zu der Aufnahmetasche möglich, wodurch auch die Verschwenkbewegung des Halteelements zum Lösen der Klemmfeder von dem Halteelement ermöglicht werden kann. Das Halteelement kann damit relativ zu der Aufnahmetasche eine Verschwenkbewegung ausführen. Die Aufnahmetasche, der federelastische Steg und das Halteelement sind vorzugsweise einstückig miteinander ausgebildet.

Um die Federwirkung des federelastischen Stegs weiter verbessern zu können, kann der federelastisch ausgebildete Steg eine Querschnittsreduzierung entlang seiner Länge aufweisen. Die Querschnittsreduzierung kann in Form einer Einschnürung ausgebildet sein, so dass sich die Breite des Steges entlang seiner Länge ändert. Die Breitenreduzierung und damit die Querschnittsreduzierung erfolgen vorzugsweise in Richtung des Halteelements, so dass im Bereich der Anbindung des Steges an die Aufnahmetasche der Steg eine größere Breite aufweist als im Bereich der Anbindung des Steges an das Halteelement.

Zum Halten der Klemmfeder in dem nicht geklemmten Zustand kann das Halteelement zwei sich gegenüberliegende Rastnasen aufweisen, wobei die Rastnasen zueinander gebogen ausgebildet sein können. Die Rastnasen können jeweils einen Hinterschnitt aufweisen, an welchen die Klemmfeder mit ihrem Klemmbereich im nicht geklemmten Zustand gehalten, insbesondere verrastet werden kann. Das Halteelement kann U-förmig ausgebildet sein, wobei an den beiden sich gegenüberliegenden Schenkeln der U-Form des Halteelements die Rastnasen ausgebildet sein können. Eine erste Rastnase kann dabei an einem ersten Schenkel und eine zweite Rastnase kann an einem dem ersten Schenkel gegenüberliegenden zweiten Schenkel des U-förmigen Halteelements ausgebildet sein. Die Schenkel verlaufen vorzugsweise parallel zueinander. Die Rastnasen hingegen können zueinander gebogen ausgebildet sein, so dass sie ausgehend von der Anbindung an die Schenkel aufeinander zu gerichtet sein können. Das Verrasten der Klemmfeder an den Rastnasen kann dadurch verbessert werden.

Die Klemmfeder kann einen Klemmbereich aufweisen, mittels welchem im geklemmten Zustand der Leiter gegen die Stromschiene geklemmt sein kann, wobei der Klemmbereich zwei seitlich an dem Klemmbereich angeformte Betätigungsflächen zum Betätigen der Klemmfeder mittels des Betätigungselements aufweisen kann. Durch die seitlich angeformten Betätigungsflächen kann die Klemmfeder in ihrem Klemmbereich gegenüber dem Rest der Klemmfeder eine größere Breite aufweisen. Die Betätigungsflächen können eine Druckfläche für das Betätigungselement ausbilden, so dass das Betätigungselement die Klemmfeder auf der Höhe ihres Klemmbereiches betätigen kann. Die Stärke der mittels des Betätigungselements auf die Klemmfeder aufzubringenden Druckkraft zum Überführen der Klemmfeder von dem geklemmten Zustand in den nicht geklemmten Zustand kann dadurch reduziert werden.

Weiter ist es möglich, dass auch die Stromschiene an dem Aufnahmeelement befestigt ist. Die Stromschiene kann dabei ebenso wie die Klemmfeder in die Aufnahmetasche des Aufnahmeelements eingelegt sein. Die Klemmfeder kann an einem Bodenabschnitt der Aufnahmetasche angeordnet sein und die Stromschiene kann an einem dem Bodenabschnitt gegenüberliegenden Deckenabschnitt der Aufnahmetasche angeordnet sein, so dass sich die Klemmfeder und die Stromschiene gegenüberliegen. Insbesondere im nicht geklemmten Zustand können Klemmfeder und Stromschiene im Wesentlichen parallel zueinander verlaufend angeordnet sein. Die Stromschiene kann mittels einer Rastverbindung an dem Aufnahmeelement befestigt sein.

Bevorzugt ist das Betätigungselement derart vorgesehen, dass das Betätigungselement eine Betätigungsrichtung aufweist, welche quer zu einer Einführungsrichtung des anzuschließenden Leiters in die elektrische Anschlussklemme ausgebildet ist. Die Betätigung des Betätigungselements erfolgt vorzugsweise entlang seiner Längsachse, so dass das Betätigungselement vorzugsweise längsverschiebbar in der Anschlussklemme angeordnet ist. Das Betätigungselement ist dabei vorzugsweise in eine Richtung quer zur Einführungsrichtung des Leiters längsverschiebbar angeordnet. Die Betätigungsrichtung des Betätigungselements ist damit vorzugsweise gerade nicht parallel zu der Einführungsrichtung des Leiters ausgebildet.

Das Betätigungselement weist bevorzugt zwei sich gegenüberliegende Betätigungsfinger zum Betätigen der Klemmfeder auf, wobei zwischen den beiden Betätigungsfingern ein Freiraum zum Durchführen des anzuschließenden Leiters ausgebildet sein kann. Zum Betätigen der Klemmfeder kann das Betätigungselement damit mit seinen beiden Betätigungsfingern an dem Leiter seitlich vorbeigeführt werden. Durch diese Ausbildung des Betätigungselements kann eine besonders kompakte Ausgestaltung der Anschlussklemme erreicht werden. Die beiden Betätigungsfinger erstrecken sich vorzugsweise in Richtung der Längsachse des Betätigungselements und können damit eine Art Verlängerung des Betätigungselements ausbilden.

Weiter ist es bevorzugt vorgesehen, dass die Anschlussklemme ein Isolierstoffgehäuse aufweist, innerhalb welchem die Stromschiene, die Klemmfeder, das Betätigungselement und das Aufnahmeelement angeordnet sein können. Das Isolierstoffgehäuse kann eine Leitereinführungsöffnung und eine Aufnahmeöffnung für das Betätigungselement aufweisen, wobei die Leitereinführungsöffnung an einer ersten Seite des Isolierstoffgehäuses ausgebildet sein kann und wobei die Aufnahmeöffnung an einer sich quer zu der ersten Seite erstreckenden zweiten Seite des Isolierstoffgehäuses ausgebildet sein kann.

Nachfolgend wird die Erfindung unter Bezugnahme auf die anliegenden Zeichnungen anhand einer bevorzugten Ausführungsform näher erläutert.

Es zeigen:
- Fig. 1: eine schematische Darstellung einer elektrischen Anschlussklemme gemäß der Erfindung in einer perspektivischen Ansicht mit der Klemmfeder im nicht geklemmten Zustand,
- Fig. 2: eine schematische Darstellung der in Fig. 1 gezeigten Anschlussklemme in einer Seitenansicht,
- Fig. 3: eine schematische Darstellung der in Fig. 1 und 2 gezeigten Anschlussklemme mit einem Isolierstoffgehäuse,
- Fig. 4: eine schematische Darstellung der Anschlussklemme gemäß der Erfindung in einem geklemmten Zustand der Klemmfeder mit einem angeschlossenen Leiter,
- Fig. 5: eine schematische Darstellung der in Fig. 3 gezeigten Anschlussklemme mit Isolierstoffgehäuse und Betätigungselement, und
- Fig. 6: eine schematische Darstellung der Anschlussklemme beim Überführen der Klemmfeder von dem geklemmten Zustand zurück in den nicht geklemmten Zustand.

Fig. 1 zeigt eine elektrische Anschlussklemme 100 zum Anschließen eines elektrischen Leiters 200, welche eine Stromschiene 10 und Klemmfeder 11 aufweist, wobei zum Anschließen des Leiters 200 dieser mittels der Klemmfeder 11 gegen die Stromschiene 10 geklemmt wird. Sowohl die Klemmfeder 11 als auch die Stromschiene 10 sind an einem Aufnahmeelement 12 angeordnet.

Die Klemmfeder 11 ist als Blattfeder ausgebildet, welche blattförmig bzw. streifenförmig ausgebildet ist. Die Klemmfeder 11 ist in das Aufnahmeelement 12 eingelegt und an dem Aufnahmeelement 12 befestigt. Die Klemmfeder 11 weist dafür an einem ersten Endabschnitt 13 einen Befestigungsbereich auf, mittels welchem die Klemmfeder 11 an dem Aufnahmeelement 12 befestigt ist. An einem dem ersten Endabschnitt 13 gegenüberliegenden zweiten Endabschnitt 14 bildet die Klemmfeder 11 ihren Klemmbereich aus, mit welchem im geklemmten Zustand die Klemmfeder 11 den in die Anschlussklemme 100 eingeführten Leiter 200 gegen die Stromschiene 10 klemmt und damit elektrisch kontaktierend anschließt. An ihrem den Klemmbereich ausbildenden zweiten Endabschnitt 14 weist die Klemmfeder 11 zwei seitlich angeformte Betätigungsflächen 30, 31 zum Betätigen der Klemmfeder 11 mittels eines Betätigungselements 32 auf.

Das Aufnahmeelement 12 weist eine Aufnahmetasche 15 und ein Halteelement 16 auf, wobei die Aufnahmetasche 15 mit dem Halteelement 16 über einen federelastisch ausgebildeten Steg 17 miteinander verbunden sind.

Das Halteelement 16 dient dazu, die Klemmfeder 11 in einem nicht geklemmten Zustand, das heißt wenn die Klemmfeder 11 keinen Leiter 200 gegen die Stromschiene 10 klemmt, zu halten, insbesondere an ihrem den Klemmbereich ausbildenden zweiten Endabschnitt 14 zu halten, damit ein Freiraum bzw. Zwischenraum zwischen der Stromschiene 10 und der Klemmfeder 11 ausgebildet ist, wie beispielsweise in Fig. 1 zu erkennen ist, in welchen ein Leiter 200 eingeführt werden kann.

Das Halteelement 16 ist U-förmig ausgebildet. An einer zwischen zwei parallel zueinander verlaufenden Schenkeln 18, 19 ausgebildeten Wand 20 weist das Halteelement 16 eine Druckfläche 21 auf, welche in Richtung eines einzuführenden Leiters 200 gerichtet ist. Beim Einführen eines anzuschließenden Leiters 200 in die Anschlussklemme 100 kann dieser Leiter 200 gegen die Druckfläche 21 drücken, wodurch das gesamte Halteelement 16 von dem Leiter 200 und damit auch von der Klemmfeder 11 in Schwenkrichtung S wegverschwenkt werden kann, so dass die Klemmfeder 11 von dem Halteelement 16 gelöst wird und mit dadurch mit ihrem zweiten Endabschnitt 14 in Richtung der Stromschiene 10 bewegt werden kann, um den eingeführten Leiter 200 gegen die Stromschiene 10 zu klemmen.

An den beiden Schenkeln 18, 19 des Halteelements 16 ist jeweils eine Rastnase 22, 23 ausgebildet, welche jeweils einen Hintergriff aufweisen, an welchem die Klemmfeder 11 im nicht geklemmten Zustand hinterrasten kann, um an dem Halteelement 16 gehalten zu werden. Die Rastnasen 22, 23 verlaufen im Gegensatz zu den Schenkeln 18, 19 nicht parallel zueinander, sondern sind zueinander gebogen ausgebildet, so dass sie aufeinander zu gerichtet sind.

Mittels des federelastisch ausgebildeten Stegs 17 ist das Halteelement 16 relativ zu der Aufnahmetasche 15 bewegbar, insbesondere verschwenkbar ausgebildet. Das Halteelement 16 selber ist starr ausgebildet. Der federelastisch ausgebildete Steg 17 ermöglicht damit eine Verschwenkbewegung des Halteelements 16 in Schwenkrichtung S, wenn ein Leiter 200 gegen das Halteelement 16 drückt und der Steg 17 ermöglicht, dass das Halteelement 16, wenn der Leiter 200 nicht mehr geklemmt ist, entgegen der Schwenkrichtung S zurück in seine Ausgangslage verschwenkt, damit die Klemmfeder im nicht geklemmten Zustand wieder an dem Halteelement 16 gehalten bzw. verrastet werden kann.

Zur Erhöhung der Federwirkung weist der federelastisch ausgebildete Steg 17 eine Querschnittsreduzierung 24 entlang seiner Länge auf, so dass der Steg 17 tailliert ausgebildet ist, wie insbesondere in Fig. 6 zu erkennen ist. Die Querschnittsreduzierung 24 ist in Richtung des Halteelements 16 ausgebildet, so dass im Bereich der Anbindung des Stegs 17 an das Halteelement 16 der Steg 17 einen kleineren Querschnitt und damit eine kleinere Breite aufweist als im Bereich der Anbindung des Stegs 17 an die Aufnahmetasche 15.

Die Aufnahmetasche 15 ist derart ausgebildet, dass diese die in die Aufnahmetasche 15 eingelegte Klemmfeder 11 umfangsseitig umschließt. Die Aufnahmetasche 15 bildet zudem eine fensterartige Öffnung 25 aus, durch welche der anzuschließende Leiter 200 beim Anschließen durchgeführt wird, wie in Fig. 4 zu erkennen ist. Die fensterartige Öffnung 25 ist an ihrem Umfang geschlossen ausgebildet. Die Aufnahmetasche 15 ist ebenso wie das Halteelement 16 starr ausgebildet.

Auch die Stromschiene 10 ist an dem Aufnahmeelement 12 gehalten, indem die Stromschiene 10 an der Aufnahmetasche 15 befestigt ist. Die Stromschiene 10 ist ebenso wie die Klemmfeder 11 in die Aufnahmetasche 15 des Aufnahmeelements 12 eingelegt. Die Klemmfeder 11 ist an einem Bodenabschnitt 26 der Aufnahmetasche 15 angeordnet und die Stromschiene 10 ist an einem dem Bodenabschnitt 26 gegenüberliegenden Deckenabschnitt 27 der Aufnahmetasche 15 angeordnet, so dass sich die Klemmfeder 11 und die Stromschiene 10 gegenüberliegen. Die Stromschiene 10 ist mittels einer Rastverbindung an dem Aufnahmeelement 12 befestigt sein. Im Bereich der Aufnahmetasche 15 weist das Aufnahmeelement 12 dafür zwei gegenüberliegende Ausnehmungen 28, 29 auf, in welchen die Stromschiene 10 eingerastet ist.

Fig. 2 zeigt eine Seitenansicht der in Fig. 1 gezeigten Anschlussklemme 100, wobei hier zu erkennen ist, dass die Klemmfeder 11 im Bereich ihres ersten Endabschnitts 13 flächig auf dem Aufnahmeelement 12, insbesondere auf der Aufnahmetasche 15 des Aufnahmeelements 12 aufliegt.

Fig. 3 zeigt ein Isolierstoffgehäuse 33 der Anschlussklemme 100, in welchem die Stromschiene 10, die Klemmfeder 11, das Aufnahmeelement 12 und das Betätigungselement 32 angeordnet sind. Das Isolierstoffgehäuse 33 weist eine Leitereinführungsöffnung 34 zum Einführen des Leiters 200 in die Anschlussklemme 100 und eine Aufnahmeöffnung 35, in welcher das Betätigungselement 32 längsverschiebbar geführt ist, auf, wobei die Leitereinführungsöffnung 34 an einer ersten Seite 36 des Isolierstoffgehäuses 33 ausgebildet ist und wobei die Aufnahmeöffnung 35 an einer sich quer zu der ersten Seite 36 erstreckenden zweiten Seite 37 des Isolierstoffgehäuses 33 ausgebildet ist. Das Betätigungselement 32 weist damit eine Betätigungsrichtung B auf, welche quer zu einer Einführungsrichtung E des anzuschließenden Leiters 200 in die Anschlussklemme 100 ausgebildet ist.

Das Betätigungselement 32 ist in Form eines Pushers ausgebildet. Das Betätigungselement 32 weist an seinem in Richtung Klemmfeder 11 zeigenden Ende zwei sich gegenüberliegende Betätigungsfinger 38, 39 auf, wobei zwischen den Betätigungsfingern 38, 39 ein Freiraum zum Durchführen des anzuschließenden Leiters 200 ausgebildet ist, wie beispielsweise in Fig. 5 zu erkennen ist. Zum Überführen der Klemmfeder 11 von dem geklemmten Zustand in den nicht geklemmten Zustand können die Betätigungsfinger 38, 39 eine Druckkraft auf die Betätigungsflächen 30, 31 der Klemmfeder 11 aufbringen, um diese von dem Leiter 200 wegzubekommen und wieder mit ihrem zweiten Endabschnitt 14 an dem Halteelement 16 zu verrasten.

Fig. 4 und 5 zeigen einen in die Anschlussklemme 100 eingeführten Leiter 200, welcher gegen die Druckfläche 21 des Halteelements 16 drückt und dadurch das Halteelement 16 verschwenkt bzw. nach hinten in Schwenkrichtung S auslenkt, so dass die Klemmfeder 11 mit ihrem zweiten Endabschnitt 14 und damit mit ihrem Klemmbereich von den Rastnasen 22, 23 des Halteelements 16 gelöst wird, um den Leiter 200 gegen die Stromschiene 10 zu klemmen.

Wird der Leiter 200 wieder aus der Anschlussklemme 100 entfernt, kann die Klemmfeder 11 durch Betätigen mittels des Betätigungselements 32, wie in Fig. 6 zu erkennen ist, zurück in Richtung des Halteelements 16 bewegt werden und an dem Halteelement 16 verrastet werden.

### Bezugszeichenliste

| | |
|---|---|
| Anschlussklemme | 100 |
| Stromschiene | 10 |
| Klemmfeder | 11 |
| Aufnahmeelement | 12 |
| Erster Endabschnitt | 13 |
| Zweiter Endabschnitt | 14 |
| Aufnahmetasche | 15 |
| Halteelement | 16 |
| Steg | 17 |
| Schenkel | 18 |
| Schenkel | 19 |
| Wand | 20 |
| Druckfläche | 21 |
| Rastnase | 22 |
| Rastnase | 23 |
| Querschnittsreduzierung | 24 |
| Öffnung | 25 |
| Bodenabschnitt | 26 |
| Deckenabschnitt | 27 |
| Ausnehmung | 28 |
| Ausnehmung | 29 |
| Betätigungsfläche | 30 |
| Betätigungsfläche | 31 |
| Betätigungselement | 32 |
| Isolierstoffgehäuse | 33 |
| Leitereinführungsöffnung | 34 |
| Aufnahmeöffnung | 35 |
| Erste Seite | 36 |
| Zweite Seite | 37 |
| Betätigungsfinger | 38 |
| Betätigungsfinger | 39 |
| Leiter | 200 |
| Betätigungsrichtung | B |
| Einführungsrichtung | E |
| Schwenkrichtung | S |

## Patentansprüche

1. Elektrische Anschlussklemme (100) zum Anschließen eines Leiters (200), mit einer Stromschiene (10),
einer Klemmfeder (11), mittels welcher der Leiter (200) in einem geklemmten Zustand gegen die Stromschiene (10) geklemmt ist, und
einem Betätigungselement (32), mittels welchem die Klemmfeder (11) von dem geklemmten Zustand in einen nicht geklemmten Zustand überführbar ist,
wobei
ein Aufnahmeelement (12) vorgesehen ist, an welcher die Klemmfeder befestigt ist, wobei das Aufnahmeelement (12) ein Halteelement (16) aufweist, an welchem die Klemmfeder (11) in dem nicht geklemmten Zustand gehalten ist und von welchem die Klemmfeder (11) in dem geklemmten Zustand gelöst ist, wobei das Halteelement (16) zum Lösen der Klemmfeder (11) aus dem Halteelement (16) verschwenkbar ist, wobei das Halteelement (16) eine Druckfläche (21) aufweist, welche zur Ausführung der Verschwenkbewegung mittels des anzuschließenden Leiters (200) betätigbar ist,
**dadurch gekennzeichnet, dass** die Klemmfeder als Blattfeder ausgebildet ist, welche länglich, und damit eine blattförmige bzw. streifenförmige Kontur aufweisende, ausgebildet ist.

2. Elektrische Anschlussklemme (100) nach Anspruch 1, **dadurch gekennzeichnet, dass** das Aufnahmeelement (12) eine Aufnahmetasche (15) aufweist, in welcher die Klemmfeder (11) eingelegt ist, wobei an der Aufnahmetasche (15) ein federelastisch ausgebildeter Steg (17) angeformt ist, an welchem das Halteelement (16) angeordnet ist.

3. Elektrische Anschlussklemme (100) nach Anspruch 2, **dadurch gekennzeichnet, dass** der federelastisch ausgebildete Steg (17) eine Querschnittsreduzierung (24) entlang seiner Länge aufweist.

4. Elektrische Anschlussklemme (100) nach einem der Ansprüche 1 bis 3, **dadurch gekennzeichnet, dass** das Halteelement (16) zwei sich gegenüberliegende Rastnasen (18, 19) zum Halten der Klemmfeder (11) im nicht geklemmten Zustand
aufweist, wobei die Rastnasen (18, 19) zueinander gebogen ausgebildet sind.

5. Elektrische Anschlussklemme (100) nach einem der Ansprüche 1 bis 4, **dadurch gekennzeichnet, dass** die Klemmfeder (11) einen Klemmbereich aufweist, mittels welchem im geklemmten Zustand der Leiter (200) gegen die Stromschiene (10) geklemmt ist, wobei der Klemmbereich zwei seitlich an dem Klemmbereich angeformte Betätigungsflächen (30, 31) zum Betätigen der Klemmfeder (11) mittels des Betätigungselements (32) aufweist.

6. Elektrische Anschlussklemme (100) nach einem der Ansprüche 1 bis 5, **dadurch gekennzeichnet, dass** die Stromschiene (10) an dem Aufnahmeelement (12) befestigt ist.

7. Elektrische Anschlussklemme (100) nach einem der Ansprüche 1 bis 6, **dadurch gekennzeichnet, dass** das Betätigungselement (32) eine Betätigungsrichtung (B) aufweist, welche quer zu einer Einführungsrichtung (E) des anzuschließenden Leiters (200) in die elektrische Anschlussklemme (100) ausgebildet ist.

8. Elektrische Anschlussklemme (100) nach einem der Ansprüche 1 bis 7, **dadurch gekennzeichnet, dass** das Betätigungselement (32) zwei sich gegenüberliegende Betätigungsfinger (38, 39) zum Betätigen der Klemmfeder (11) aufweist, wobei zwischen den beiden Betätigungsfingern (38, 39) ein Freiraum zum Durchführen des anzuschließenden Leiters (200) ausgebildet ist.

9. Elektrische Anschlussklemme (100) nach einem der Ansprüche 1 bis 8, **dadurch gekennzeichnet, dass** ein Isolierstoffgehäuse (33) vorgesehen ist, innerhalb welchem die Stromschiene (10), die Klemmfeder (11), das Betätigungselement (32) und das Aufnahmeelement (12) angeordnet sind.

## Claims

1. Electrical connection terminal (100) for connection of a conductor (200), having
a busbar (10),
a clamping spring (11) by means of which the conductor (200) is clamped against the busbar (10) in a clamped state, and
an actuating element (32) by means of which the clamping spring (11) is transferable from the clamped state into a non-clamped state,
wherein provision is made of a receiving element (12) to which the clamping spring is fastened, wherein the receiving element (12) has a holding element (16) on which the clamping spring (11) is held in the non-clamped state and from which the clamping spring (11) is released in the clamped state, wherein, for release of the clamping spring (11) from the holding element (16), the holding element (16) is pivotable, wherein the holding element (16) has a pressure-exertion surface (21) which, for execution of the pivoting movement, is actuatable by means of the conductor (200) to be connected, **characterized in that** the clamping spring is in the form of a leaf spring, which is formed to be elongate and thus to have a sheet-like or strip-like contour.

2. Electrical connection terminal (100) according to Claim 1, **characterized in that** the receiving element (12) has a receiving pocket (15) in which the clamping spring (11) is placed, wherein a web (17) of resiliently elastic form on which the holding element (16) is arranged is integrally formed on the receiving pocket (15).

3. Electrical connection terminal (100) according to Claim 2, **characterized in that** the web (17) of resiliently elastic form has a cross-sectional reduction (24) along its length.

4. Electrical connection terminal (100) according to one of Claims 1 to 3, **characterized in that** the holding element (16) has two oppositely situated latching noses (18, 19) for holding the clamping spring (11) in the non-clamped state, wherein the latching noses (18, 19) are formed so as to be bent in relation to one another.

5. Electrical connection terminal (100) according to one of Claims 1 to 4, **characterized in that** the clamping spring (11) has a clamping region by means of which, in the clamped state, the conductor (200) is clamped against the busbar (10), wherein the clamping region has two actuation surfaces (30, 31) which are laterally integrally formed on the clamping region and which serve for actuation of the clamping spring (11) by means of the actuating element (32).

6. Electrical connection terminal (100) according to one of Claims 1 to 5, **characterized in that** the busbar (10) is fastened to the receiving element (12) .

7. Electrical connection terminal (100) according to one of Claims 1 to 6, **characterized in that** the actuating element (32) has an actuation direction (B) which is configured to be transverse to an insertion direction (E) into the electrical connection terminal (100) of the conductor (200) to be connected.

8. Electrical connection terminal (100) according to one of Claims 1 to 7, **characterized in that** the actuating element (32) has two oppositely situated actuating fingers (38, 39) for actuating the clamping spring (11), wherein a clearance for passage of the conductor (200) to be connected is formed between the two actuating fingers (38, 39).

9. Electrical connection terminal (100) according to one of Claims 1 to 8, **characterized in that** provision is made of an insulating-material housing (33) within which the busbar (10), the clamping spring (11), the actuating element (32) and the receiving element (12) are arranged.

## Revendications

1. Borne (100) de raccordement électrique pour le raccordement d'un conducteur (200), avec une barre conductrice (10),
un ressort de serrage (11), au moyen duquel le conducteur (200) est serré contre la barre conductrice (10) dans un état serré, et
un élément d'actionnement (32) au moyen duquel le ressort de serrage (11) est apte à être transféré de l'état serré à un état non serré,
un élément de réception (12) étant prévu, sur lequel le ressort de serrage est fixé, l'élément de réception (12) présentant un élément de retenue (16), sur lequel le ressort de serrage (11) est maintenu dans l'état non serré et duquel le ressort de serrage (11) est détaché dans l'état serré, l'élément de retenue (16) étant apte à pivoter pour libérer le ressort de serrage (11) de l'élément de retenue (16), l'élément de retenue (16) présentant une surface de pression (21) qui est apte à être actionnée pour effectuer le mouvement de pivotement au moyen du conducteur (200) à raccorder,
**caractérisé en ce que** le ressort de serrage est conçu sous la forme d'un ressort à lame, qui est allongé et présente ainsi un contour en forme de lame ou de bande.

2. Borne (100) de raccordement électrique selon la revendication 1, **caractérisée en ce que** l'élément de réception (12) présente une poche de réception (15) dans laquelle est inséré le ressort de serrage (11), une barrette (17) de conception élastique à ressort étant formée sur la poche de réception (15), sur laquelle est agencé l'élément de retenue (16).

3. Borne (100) de raccordement électrique selon la revendication 2, **caractérisée en ce que** la barrette (17) de conception élastique à ressort présente une réduction de section transversale (24) sur sa longueur.

4. Borne (100) de raccordement électrique selon l'une des revendications 1 à 3, **caractérisée en ce que** l'élément de retenue (16) présente deux ergots d'encliquetage (18, 19) opposés l'un à l'autre pour retenir le ressort de serrage (11) à l'état non serré, les ergots d'encliquetage (18, 19) étant formés de manière incurvée l'un par rapport à l'autre.

5. Borne (100) de raccordement électrique selon l'une des revendications 1 à 4, **caractérisée en ce que** le ressort de serrage (11) présente une zone de serrage au moyen de laquelle, à l'état serré, le conducteur (200) est serré contre la barre conductrice (10), la zone de serrage présentant deux surfaces d'actionnement (30, 31) formées latéralement sur la zone de serrage pour actionner le ressort de serrage (11) au moyen de l'élément d'actionnement (32).

6. Borne (100) de raccordement électrique selon l'une des revendications 1 à 5, **caractérisée en ce que** la barre conductrice (10) est fixée à l'élément de réception (12).

7. Borne (100) de raccordement électrique selon l'une des revendications 1 à 6, **caractérisée en ce que** l'élément d'actionnement (32) présente une direction d'actionnement (B) qui est réalisée transversalement à une direction d'introduction (E) du conducteur (200) à raccorder dans la borne (100) de raccordement électrique.

8. Borne (100) de raccordement électrique selon l'une des revendications 1 à 7, **caractérisée en ce que** l'élément d'actionnement (32) présente deux doigts d'actionnement (38, 39) opposés pour actionner le ressort de serrage (11), un espace libre étant formé entre les deux doigts d'actionnement (38, 39) pour le passage du conducteur (200) à raccorder.

9. Borne (100) de raccordement électrique selon l'une des revendications 1 à 8, **caractérisée en ce qu'**il est prévu un boîtier en matériau isolant (33) à l'intérieur duquel sont agencés la barre conductrice (10), le ressort de serrage (11), l'élément d'actionnement (32) et l'élément de réception (12).
